# EUROPÄISCHE PATENTSCHRIFT

(11) **EP 1 339 923 B1**
(45) Veröffentlichungstag und Bekanntmachung des Hinweises auf die Patenterteilung: **09.05.2007**
(21) Anmeldenummer: 01966930.8
(22) Anmeldetag: 24.09.2001
(51) Int. Cl.: E03D 5/10

(54) **BERÜHRUNGSLOSE SPÜLEINRICHTUNG FÜR EINE WC-ANLAGE UND VERFAHREN ZUM BERÜHRUNGSLOSEN SPÜLEN EINER WC-ANLAGE**
CONTACTLESS RINSING DEVICE FOR A WC SYSTEM AND METHOD FOR CONTACTLESS RINSING OF A WC SYSTEM
DISPOSITIF DE CHASSE SANS CONTACT POUR W.-C., ET PROCEDE D'ACTIONNEMENT SANS CONTACT D'UNE CHASSE DE W.-C.

(30) Priorität: 06.12.2000 CH 237100
(43) Veröffentlichungstag der Anmeldung: 03.09.2003
(73) Patentinhaber: GEBERIT TECHNIK AG, 8645 Jona (CH)
(72) Erfinder: HEFTI, Urs, CH-8646 Wagen (CH); MUENGER, Andreas, CH-8645 Jona (CH); FENAROLI, Remo, CH-8753 Mollis (CH)
(74) Vertreter: Groner, Manfred
(86) Internationale Anmeldenummer: PCT/CH2001/000575
(87) Internationale Veröffentlichungsnummer: WO 2002/046541

(56) Entgegenhaltungen:
- EP-A- 0 487 977
- DE-U- 20 014 027
- US-A- 4 141 091

## Beschreibung

Die Erfindung betrifft eine berührungslose Spüleinrichtung nach dem Oberbegriff des Anspruchs 1.

Eine berührungslose Spüleinrichtung der genannten Gattung ist im Stand der Technik aus der EP 0 487 977 B bekannt geworden. Diese ermöglicht die Benutzung der WC-Anlage, ohne dass zur Spülauslösung eine Taste oder dergleichen berührt werden muss. Solche Anlagen sind aus hygienischen Anforderungen zunehmend gewünscht. Dazu ist bei der genannten Spüleinrichtung an der Rückseite der Toilettenschüssel ein Positionssensor angeordnet. Sitzt ein Benutzer auf die Toilettenschüssel, so sorgt der Positionssensor für eine erste Spülung. Verlässt der Benutzer die Toilettenschüssel, so sorgt ein Signal des genannten Sensors für eine Vollspülung, wenn er eine weitere Position erreicht hat. Der Sensor wird von einer Sensorreichweite B auf eine längere Sensorreichweite A geschaltet, wenn der Benutzer sich in der ersten Position setzt. Bewegt sich der Benutzer von der Toilettenanlage weg, so wird der Sensor erneut auf eine kürzere Sensorreichweite B geschaltet. Die kürzere Sensorreichweite B beträgt etwa 450mm und die längere Sensorreichweite A etwa 950mm. Bei diesen Spüleinrichtungen werden somit zwei Toilettenbenutzungspositionen detektiert. Wird die zweite Position ermittelt, so wird automatisch eine Spülung ausgelöst. Das Detektieren von zwei unterschiedlichen Positionen des Benutzers ist aber sehr aufwendig und kompliziert und in der Praxis ist es kaum realisierbar. Insbesondere ist das Umschalten zwischen zwei Bereichen kritisch. Ein stehender Benutzer wird als solcher indirekt mit einem Sensor erkannt, der einen aufgeklappten Sitzring detektiert.

Die US 4,141,091 offenbart eine automatische Spüleinrichtung mit einem Sensor, der aufgrund des Doppler-Effekts die Bewegungsrichtung eines Benutzers erkennt. Entfernt sich ein Benutzer von der Spüleinrichtung, wird über ein Signal selbsttätig eine Spülung ausgelöst.

Die DE 200 14 027 offenbart eine Spüleinrichtung mit einer Betätigungstaste, in welche ein Näherungssensor eingebaut ist. Ein Spülen kann berührungslos ausgelöst werden, indem eine Hand der Betätigungstaste genähert wird. Ein weiterer Sensor gibt ein Signal an eine Steuerung ab, wenn sich ein Benutzer von der Spüleinrichtung entfernt. Wurde noch keine Spülung ausgelöst, so erfolgt dies nun aufgrund des Signals dieses weiteren Sensors.

Der Erfindung liegt die Aufgabe zugrunde, eine berührungslose Spüleinrichtung der genannten Gattung zu schaffen, die einen kleineren Energieverbrauch aufweist und die zudem sicher arbeitet.

Die Aufgabe ist bei einer gattungsgemässen Spüleinrichtung gemäss Anspruch 1 gelöst. Bei der erfindungsgemässen Spüleinrichtung sind zwei Sensoren vorgesehen, die völlig unterschiedliche Funktionen besitzen. Der eine Sensor ist der Auslösesensor, der zur Auslösung einer Spülung ein Signal abgibt und der andere Sensor ist ein Überwachungssensor, mit dem eine an die WC-Anlage herantretende Person erfasst wird. Mittels des Überwachungssensors kann der Auslösesensor gesteuert und insbesondere aktiviert sowie deaktiviert werden. Damit ist eine wesentliche Energie- und Leistungsminderung möglich, so dass die Sensoren mittels einer Batterie versorgt werden können. Die berührungslose Spülauslösung kann somit mittels des Überwachungssensors ein- und ausgeschaltet werden. Dies ermöglicht eine logische und benutzerfreundliche automatische Auslösung. Die Aufgabe wird zudem durch das erfindungsgemässe Verfahren gelöst.

Die Einrichtung ist dann besonders benutzerfreundlich, wenn gemäss einer Weiterbildung der Erfindung der Auslösesensor ein Näherungssensor ist, der beispielsweise durch eine angenäherte Hand ein Signal für eine Spülung abgibt. Eine Spülung ist dann auch ohne eine solche Spülauslösung gewährleistet, wenn gemäss einer Weiterbildung der Erfindung der Überwachungssensor beim Wegtreten einer Person automatisch eine Spülung auslöst, falls eine solche nicht bereits vom Auslösesensor ausgelöst wurde. Eine Spülung erfolgt somit dann automatisch, wenn der Benutzer vergessen hat, eine Spülung auszulösen.

Bei der erfindungsgemässen Spüleinrichtung ist zur Spülauslösung der Benutzer aktiv, d.h. er löst in der Regel bewusst und zu einem von ihm gewählten Zeitpunkt eine Spülung aus.

Ist gemäss einer Weiterbildung der Erfindung der Überwachungssensor in einer mechanischen Betätigungstaste für die Spülauslösung angeordnet, so kann durch eine mechanische Betätigung eine Notspülung ausgelöst werden. Die Anlage ist somit auch dann voll betriebsfähig, wenn die Elektronik ausfällt, resp. bei Netzausfall oder wenn die Batterie leer ist.

Weitere vorteilhafte Merkmale ergeben sich aus den abhängigen Vorrichtungsansprüchen sowie den Verfahrensansprüchen.

Ein Ausführungsbeispiel der Erfindung wird nachfolgend anhand der Zeichnung näher erläutert. Es zeigen:
- Fig. 1 bis 4: schematisch eine erfindungsgemässe Spüleinrichtung während einzelnen Phasen einer Benutzung dieser Einrichtung,
- Fig. 5: eine Ansicht einer Baueinheit mit den zwei Sensoren, und
- Fig. 6 bis 9: schematisch eine erfindungsgemässe Spüleinrichtung nach einer Variante während einzelnen Phasen einer Benutzung.

Die erfindungsgemässe Spüleinrichtung weist eine WC-Anlage 1 auf, die eine WC-Schüssel 4 besitzt, welche beispielsweise an einer Gebäudewand 13 befestigt ist. Die Spülung der WC-Schüssel 4 erfolgt beispielsweise mittels eines Spülkastens 2, der über ein Spülrohr 3 mit der WC-Schüssel 4 verbunden ist. Zur Spülauslösung ist im Spülkasten 2 eine hier nicht gezeigte Betätigungsvorrichtung angeordnet. Zur Betätigung der Spülvorrichtung ist eine Sensoreinheit 5 vorgesehen, die an der Gebäudewand 13 innerhalb eines Raumes 8 angeordnet ist. Dieser Raum 8 kann durch eine Türe 9 von einem Benutzer 10 betreten werden.

Die Sensoreinheit 5 weist gemäss Fig. 5 ein Gehäuse 6 auf, an dem ein Überwachungssensor A angeordnet ist. In vergleichsweise kleinem Abstand zu diesem Sensor A ist zudem in einer mechanischen Taste 7 ein Auslösesensor B angeordnet. Der Überwachungssensor A ist beispielsweise ein Infrarotsensor mit einem Erfassungsbereich 11, der im wesentlichen bis zur Türe 9 sich erstreckt. Der Erfassungsbereich ist somit vorzugsweise wesentlich länger als beispielsweise 90 cm. Der Auslösesensor B ist vorzugsweise ein Näherungssensor und weist einen Erfassungsbereich 12 auf, der wesentlich kleiner bzw. kürzer ist als derjenige des Überwachungssensors A. Die Länge des Erfassungsbereiches 12 beträgt beispielsweise einige Zentimeter, beispielsweise etwa 10cm. Wie ersichtlich sind die beiden Sensoren A und B im Abstand über der WC-Schüssel 4 rückseitig angeordnet.

Die Taste 7 ist wie erwähnt eine mechanische Taste und mit der Betätigungsvorrichtung des Spülkastens 2 in an sich bekannter Weise mechanisch so verbunden, dass beim Drücken der Taste 7 eine Spülung ausgelöst wird. Der Auslösesensor B ist beispielsweise über eine Signalleitung 14 mit der Betätigungsvorrichtung verbunden.

Die Wirkungsweise der erfindungsgemässen Spüleinrichtung wird nachfolgend anhand der Fig. 1 bis 4 erläutert.

Die Fig. 1 zeigt die noch nicht benutzte WC-Anlage 1. Die Türe 9 ist geschlossen und im Raum 8 befindet sich niemand. Der Überwachungssensor A ist aktiv, während der Auslösesensor B vorzugsweise inaktiv ist. Die Stromversorgung erfolgt beispielsweise vorzugsweise über eine hier nicht gezeigte Batterie, die in der Sensoreinheit 5 untergebracht sein kann.

Die Fig. 2 zeigt einen Benutzer 10, der die Tür 9 geöffnet und den Raum 8 betreten hat. Der Benutzer 10 befindet sich nun im Erfassungsbereich 11 des Überwachungssensors A. Bei der Erfassung des Benutzers 10 aktiviert der Überwachungssensor A den Auslösesensor B.

Die Fig. 3 zeigt den Benutzer 10 nach der Verrichtung des "Geschäftes". Mit seiner Hand 10a nähert er sich dem Auslösesensor B und sobald sich die Hand 10a im Erfassungsbereich 12 befindet, sendet der Auslösesensor B über die Leitung 14 ein Signal an die Betätigungsvorrichtung, die hier auch die Spülung auslöst. Der Benutzer 10 könnte auch im Fall einer Notauslösung die Taste 7 drücken und so eine Spülung auslösen.

Nach der Spülung wird der Benutzer 10 den Raum 8 wieder durch die Tür 9 verlassen. Sobald er den Erfassungsbereich 11 verlässt, deaktiviert der Überwachungssensor A den Auslösesensor B. Sollte der Benutzer 10 den Raum 8 ohne vorherige Spülung verlassen haben, so wird dies durch die Elektronik der Sensoreinheit 5 festgestellt und in diesem Fall wird automatisch eine Spülung ausgelöst. Es ist somit sichergestellt, dass in jedem Fall gespült wird. Der Spülkasten 2 wird wieder in bekannter Weise mit Spülwasser nachgefüllt und die WC-Anlage 1 ist für eine weitere Benutzung wieder bereit. Im unbenutzten Zustand ist wie erwähnt der Überwachungssensor A vorzugsweise dauernd aktiviert.

Die WC-Anlage 1` nach den Figuren 6 bis 9 weist eine Sensoreinheit 5' mit einem Überwachungssensor A' auf, mit dem wie oben erläutert, eine an die WC-Anlage 1` herantretende Person 10 erfassbar ist. Die Reichweite R1 des Überwachungssensors A' kann sich über die ganze Tiefe des Raumes erstrecken, umfasst aber zumindest einen wesentlichen Bereich von 90 cm vor der WC-Schüssel 4. Der Überwachungssensor A' ist vorzugsweise so ausgebildet, dass er eine Stehposition eines Benutzers 10 erkennt. Eine solche Stehposition ist in der Fig. 7 dargestellt.

Die Sensoreinheit 5' weist zudem einen Nahbereichssensor C auf, der eine Reichweite R2 besitzt, die kürzer ist, als die Reichweite R1 des Überwachungssensors A'. Zudem ist der Nahbereichssensor C nach unten gerichtet und erfasst die Sitzposition des Benutzers, wie dies in Fig.8 dargestellt ist.

Weiter umfasst die Sensoreinheit 5' den bereits oben erläuterten Auslösesensor B, der vorzugsweise ein Näherungssensor ist und den in Figur 7 gezeigten kurzen Erfassungsbereich R3 aufweist.

Nachfolgend wird die Arbeitsweise der Variante gemäss den Figuren 6 bis 9 näher erläutert.

Im unbenutzten Zustand gemäss Fig. 6 ist vorzugsweise lediglich der Überwachungssensor A' eingeschaltet, wodurch der Energieverbrauch in dieser Phase minimal gehalten werden kann. Tritt gemäss Fig. 7 ein Benutzer 10 in den Erfassungsbereich R1 des Überwachungssensors A', so werden der Nahbereichssensor C und der Auslösesensor B eingeschaltet. Erkennt der Überwachungssensor A' die in Fig. 7 gezeigte Stehposition, so wird die Spülvorrichtung 2' so geschaltet, dass bei einer Spülauslösung mit einer Teilwassermenge gespült wird. Nimmt der Benutzer 10 die in Fig. 8 gezeigte Sitzposition ein, so erkennt der Nahbereichsensor C diese Position und schaltet den Überwachungssensor A' und den Betätigungssensor B aus. Damit werden Fehlspülungen während dem Sitzen verhindert. Zudem schaltet der Nahbereichssensor C die Spüleinrichtung 2' so, dass bei einer Spülauslösung mit einer Vollspülmenge gespült wird.

Verlässt der Benutzer 10, ohne sich vorher zu setzen, die in Fig. 7 gezeigte Stehposition, so löst der Überwachungssensor A' vor dem Verlassen des Raumes automatisch eine Teilspülung aus. Der Benutzer 10 kann aber auch eine Spülung auslösen, indem er seine Hand dem Betätigungssensor B nähert und in den Erfassungsbereich R3 dieses Sensors B gelangt. Schliesslich ist auch eine mechanische Tastbetätigung zur Spülauslösung denkbar. Eine Teilspülung wird somit in jedem Fall ausgelöst. Im einen Fall eine Handauslösung gemäss Fig. 9 und im anderen Fall eine Notauslösung durch den Überwachungssensor A'.

Verlässt der Benutzer 10 die in Fig. 8 gezeigte Sitzposition, so werden der Berührungssensor B als auch der Überwachungssensor A' eingeschaltet. Der Benutzer 10 wird nun durch Annäherung seiner Hand an den Berührungssensor C die bereits eingerichtete Vollspülung auslösen. Unterlässt er dies, so wird beim Wegtreten durch den Überwachungssensor A' automatisch eine Spülung ausgelöst. Die Spüleinrichtung unterscheidet somit zwischen einer stehenden und einer sitzenden Benutzung der WC-Anlage und spült in zweckmässiger Weise mit einer Teil- oder Vollspülung, so dass optimal und unabhängig vom Verhalten des Benutzers Spülwasser gespart wird. Durch das erwähnte Ein- und Ausschalten von Sensoren ist zudem der Verbrauch elektrischer Energie optimal, so dass die Spüleinrichtung mit einer Batterie betrieben werden kann.

## Patentansprüche

1. Berührungslose Spüleinrichtung für eine WC-Anlage (1), mit wenigstens einem Auslösesensor (B), der mit der Betätigung einer Spülvorrichtung (2) zusammenarbeitet und der nach einer Benutzung der WC-Anlage (1) durch eine an den Auslösersensor (B) angenäherte Hand ein Signal für eine Spülauslösung abgibt und mit einem weiteren Sensor (A), mit dem eine an die WC-Anlage (1) herantretende Person (10) erfassbar ist und der beim Wegtreten einer Person ein Spülsignal abgibt, **dadurch gekennzeichnet, dass** der weitere Sensor ein Überwachungssensor (A) ist, der beim Herantreten einer Person (10) an die WC-Anlage (1) den Auslösesensor (B) einschaltet.

2. Einrichtung nach Anspruch 1, **dadurch gekennzeichnet, dass** der Überwachungssensor (A) beim Wegtreten einer Person (10) den Auslösesensor (B) ausschaltet.

3. Einrichtung nach Anspruch 1 oder 2, **dadurch gekennzeichnet, dass** der Überwachungssensor (A) beim Wegtreten einer Person (10) automatisch eine Spülung auslöst, falls eine solche nicht bereits vom Auslösesensor (B) ausgelöst wurde.

4. Einrichtung nach einem der Ansprüche 1 bis 3, **dadurch gekennzeichnet, dass** der Auslösesensor (B) ein Näherungssensor ist, der in einer mechanischen Betätigungstaste (7) angeordnet und beispielsweise durch eine angenäherte Hand (10a) auslösbar ist.

5. Einrichtung nach Anspruch 4, **dadurch gekennzeichnet, dass** der Überwachungssensor (A) in der Sensoreinheit (5) für die Spülauslösung angeordnet ist.

6. Einrichtung nach einem der Ansprüche 1 bis 5, **dadurch gekennzeichnet, dass** die mechanische Betätigungstaste (7) für eine Notspülauslösung vorgesehen ist.

7. Einrichtung nach Anspruch 1, **dadurch gekennzeichnet, dass** die Spülvorrichtung (2') so ausgebildet ist, dass wenigstens zwei unterschiedliche Spülmengen auslösbar sind und dass ein Mittel für die Erkennung von zwei unterschiedlichen Benutzerpositionen (P1, P2) vorgesehen ist, wobei in der einen Position (P1) eine Teilspülung und in der anderen Position (P2) eine Vollspülung ausgelöst wird.

8. Einrichtung nach Anspruch 7, **dadurch gekennzeichnet, dass** das genannte Mittel (C) ein Nahbereichssensor ist.

9. Einrichtung nach Anspruch 7 oder 8 , **dadurch gekennzeichnet, dass** das genannte Mittel so ausgebildet ist, dass eine Sitzposition (P2) erkennbar ist und nach dem Wegtreten eine Voll spülung ausgelöst wird.

10. Einrichtung nach einem der Ansprüche 7 bis 9, **dadurch gekennzeichnet, dass** das genannte Mittel (C) beim Hinsetzen den Auslösesensor (B) und den Überwachungssensor (A) ausschaltet und beim Aufstehen einschaltet.

11. Einrichtung nach einem der Ansprüche 7 bis 10, **dadurch gekennzeichnet, dass** der Überwachungssensor (A) so ausgebildet ist, dass er eine Stehposition erkennt und in einer solchen Position der Auslösesensor (B) eingeschaltet bleibt und dass eine Teilspülung ausgelöst wird.

12. Einrichtung nach einem der Ansprüche 7 bis 11, **dadurch gekennzeichnet, dass** das genannte Mittel (C) durch den Überwachungssensor (A) beim Hintreten eingeschaltet und beim Wegtreten ausgeschaltet wird.

13. Verfahren zum berührungslosen Spülen einer WC-Anlage (1), die eine Spülvorrichtung (2) und einen Auslösesensor (B) aufweist, mit dem berührungslos eine Spülung auslösbar ist, **dadurch gekennzeichnet, dass** mittels eines Überwachungssensors (A) eine an die WC-Anlage herantretende Person (10) erfasst wird und der Überwachungssensor (A) beim Herantreten der Person (10) den Auslösesensor (B) einschaltet.

14. Verfahren nach Anspruch 13, **dadurch gekennzeichnet, dass** der Überwachungssensor (A) dauernd aktiv ist und der Auslösesensor (B) lediglich während einer Benutzung der WC-Anlage (1) aktiv ist.

15. Verfahren nach Anspruch 13 oder 14, **dadurch gekennzeichnet, dass** der Überwachungssensor (A) beim Wegtreten einer Person (10) den Auslösesensor (B) deaktiviert.

16. Verfahren nach einem der Ansprüche 13 bis 15, **dadurch gekennzeichnet, dass** die Spülvorrichtung (2') so ausgebildet ist, dass eine Teilspülung und eine Vollspülung auslösbar sind und dass ein Mittel (C) vorgesehen ist, mit dem unterschiedliche Benutzerpositionen (P1, P2) erkennbar sind und dass in der einen Benutzerposition (P1) eine Teilspülung und der anderen Benutzerposition (P2) eine Vollspülung ausgelöst wird.

## Claims

1. Contactless flushing device for a toilet installation (1), having at least one triggering sensor (B), which interacts with the actuation of a flushing apparatus (2) and which, following use of the toilet installation (1), as a result of a hand having drawn near to the triggering sensor (B), delivers a flush-triggering signal, and having a further sensor (A), with which a person (10) stepping up to the toilet installation (1) can be detected and which, when a person steps away, delivers a flush signal, **characterized in that** the further sensor is a monitoring sensor (A), which, when a person (10) steps up to the toilet installation (1), switches on the triggering sensor (B).

2. Device according to Claim 1, **characterized in that** the monitoring sensor (A), when a person (10) steps away, switches off the triggering sensor (B).

3. Device according to Claim 1 or 2, **characterized in that** the monitoring sensor (A), when a person (10) steps away, automatically triggers a flush, in so far as this has not already been triggered by the triggering sensor (B).

4. Device according to one of Claims 1 to 3, **characterized in that** the triggering sensor (B) is a proximity sensor, which is disposed in a mechanical actuating button (7) and can be triggered, for example, by a hand (10a) having drawn near.

5. Device according to Claim 4, **characterized in that** the monitoring sensor (A) is disposed in the sensor unit (5) for triggering the flush.

6. Device according to one of Claims 1 to 5, **characterized in that** the mechanical actuating button (7) is provided for emergency triggering of the flush.

7. Device according to Claim 1, **characterized in that** the flushing apparatus (2') is configured such that at least two different flush volumes can be triggered, and **in that** a means for recognizing two different user positions (P1, P2) is provided, in the one position (P1) a part-flush and in the other position (P2) a full flush being triggered.

8. Device according to Claim 7, **characterized in that** the said means (C) is a close-range sensor.

9. Device according to Claim 7 or 8, **characterized in that** the said means is configured such that a sitting position (P2) is recognizable and, after the user has stepped away, a full flush is triggered.

10. Device according to one of Claims 7 to 9, **characterized in that** the said means (C), when the user sits down, switches off the triggering sensor (B) and the monitoring sensor (A) and, when the user stands up, switches them on.

11. Device according to one of Claims 7 to 10, **characterized in that** the monitoring sensor (A) is configured such that it recognizes a standing position and, in such a position, the triggering sensor (B) remains switched on and a part-flush is triggered.

12. Device according to one of Claims 7 to 11, **characterized in that** the said means (C), by virtue of the monitoring sensor (A), is switched on when the user steps forward and is switched off when the user steps away.

13. Method for the contactless flushing of a toilet installation (1), which has a flushing apparatus (2) and a triggering sensor (B) with which a flush can be triggered in a contactless manner, **characterized in that** by means of a monitoring sensor (A), a person (10) stepping up to the toilet installation is detected and the monitoring sensor (A), when the person (10) steps up, switches on the triggering sensor (B).

14. Method according to Claim 13, **characterized in that** the monitoring sensor (A) is permanently active and the triggering sensor (B) is active only during use of the toilet installation (1).

15. Method according to Claim 13 or 14, **characterized in that** the monitoring sensor (A), when a person (10) steps away, deactivates the triggering sensor (B).

16. Method according to one of Claims 13 to 15, **characterized in that** the flushing apparatus (2') is configured such that a part-flush and a full flush can be triggered, and **in that** a means (C) is provided with which different user positions (P1, P2) can be recognized, and **in that** in the one user position (P1) a part-flush and in the other user position (P2) a full flush is triggered.

## Revendications

1. Dispositif de chasse sans contact pour une installation de WC (1), qui présente au moins un détecteur de déclenchement (B) qui coopère avec l'actionnement d'un dispositif de chasse (2) et qui, lorsque la main est approchée du détecteur de déclenchement (B) après une utilisation de l'installation de WC (1), délivre un signal de déclenchement de la chasse qui peut être détecté par un autre détecteur (A) par lequel une personne (10) qui pénètre dans l'installation de WC (1) peut être détectée et qui délivre un signal de déclenchement de la chasse lorsque la personne sort, **caractérisé en ce que** l'autre détecteur est un détecteur de surveillance (A) qui branche le détecteur de déclenchement (B) lorsqu'une personne (10) pénètre dans l'installation de WC (1) .

2. Dispositif selon la revendication 1, **caractérisé en ce que** le détecteur de surveillance (A) débranche le détecteur de déclenchement (B) lorsque la personne (10) sort.

3. Dispositif selon les revendications 1 ou 2, **caractérisé en ce que** le détecteur de surveillance (A) déclenche automatiquement la chasse lorsqu'une personne (10) sort au cas où le détecteur de déclenchement (B) n'a pas déjà déclenché la chasse.

4. Dispositif selon l'une des revendications 1 à 3, **caractérisé en ce que** le détecteur de déclenchement (B) est un détecteur de proximité qui est disposé dans une touche (7) d'actionnement mécanique et qui peut être déclenché par exemple par l'approche d'une main (10a) .

5. Dispositif selon la revendication 4, **caractérisé en ce que** le détecteur de surveillance (A) est disposé dans l'unité de détection (5) qui assure le déclenchement de la chasse.

6. Dispositif selon l'une des revendications 1 à 5, **caractérisé en ce que** la touche de déclenchement mécanique (7) permet un déclenchement de secours de la chasse.

7. Dispositif selon la revendication 1, **caractérisé en ce que** le dispositif de chasse (2') est configuré de telle sorte qu'au moins deux quantités de chasse différentes peuvent être déclenchées et **en ce qu'**un moyen de détection de deux positions différentes (P1, P2) d'utilisateur est prévu, une chasse partielle étant déclenchée dans la position (P1) et une chasse complète dans l'autre position (P2).

8. Dispositif selon la revendication 7, **caractérisé en ce que** ledit moyen (C) est un détecteur de proximité.

9. Dispositif selon les revendications 7 ou 8, **caractérisé en ce que** ledit moyen est configuré de telle sorte qu'il puisse détecter une position assise (P2) et qu'une chasse complète soit déclenchée après la sortie de la personne.

10. Dispositif selon l'une des revendications 7 à 9, **caractérisé en ce que** ledit moyen (C) débranche le détecteur de déclenchement (B) et le détecteur de surveillance (A) lorsque la personne s'assied et les débranche lorsqu'elle se relève.

11. Dispositif selon l'une des revendications 7 à 10, **caractérisé en ce que** le détecteur de surveillance (A) est configuré de manière à détecter la position assise, **en ce que** dans cette position, le détecteur de déclenchement (B) reste branché et **en ce que** la chasse déclenchée est une chasse partielle.

12. Dispositif selon l'une des revendications 7 à 11, **caractérisé en ce que** ledit moyen (C) est branché par le détecteur de surveillance (A) lors de l'entrée de la personne et est débranché lors de sa sortie.

13. Procédé de chasse sans contact d'une installation de WC (1), qui présente un dispositif de chasse (2) et un détecteur de déclenchement (B) qui permet de déclencher une chasse sans contact, **caractérisé en ce qu'**une personne (10) qui pénètre dans l'installation de WC est détectée au moyen d'un détecteur de surveillance (A) et **en ce que** le détecteur de surveillance (A) branche le détecteur de déclenchement (B) lorsque la personne (10) entre.

14. Procédé selon la revendication 13, **caractérisé en ce que** le détecteur de surveillance (A) est activé en permanence et **en ce que** le détecteur de déclenchement (B) n'est activé que pendant que l'installation de WC (1) est utilisée.

15. Procédé selon les revendications 13 ou 14, **caractérisé en ce que** le détecteur de surveillance (A) désactive le détecteur de déclenchement (B) lorsqu'une personne (10) sort.

16. Procédé selon l'une des revendications 13 à 15, **caractérisé en ce que** le dispositif de chasse (2') est configuré de manière à pouvoir déclencher une chasse partielle ou une chasse complète, **en ce qu'**un moyen (C) est prévu pour détecter différentes positions (P1, P2) d'un utilisateur et **en ce qu'**une chasse partielle est déclenchée lorsque l'utilisateur est en position (P1) et une chasse complète est déclenchée lorsque l'utilisateur est dans l'autre position (P2).
